# EUROPÄISCHE PATENTSCHRIFT

(11) **EP 1 448 943 B1**
(45) Veröffentlichungstag und Bekanntmachung des Hinweises auf die Patenterteilung: **31.05.2006**
(21) Anmeldenummer: 02760024.6
(22) Anmeldetag: 20.09.2002
(51) Int. Cl.: F26B 25/12

(54) **TROCKNER FÜR DIE DURCHLAUFTROCKNUNG VON LEBENSMITTELPRODUKTEN**
DRIER FOR CONTINUOUS FLOW DRYING OF FOOD PRODUCTS
SECHOIR POUR LE SECHAGE EN CONTINU DE PRODUITS ALIMENTAIRES

(30) Priorität: 30.11.2001 DE 10158446
(43) Veröffentlichungstag der Anmeldung: 25.08.2004
(73) Patentinhaber: Bühler AG, 9240 Uzwil (CH)
(72) Erfinder: Resch, Heinz, 9230 Flawil (CH); Zwyssig, Hermann, 9244 Niederuzwil (CH)
(74) Vertreter: Frommhold, Joachim
(86) Internationale Anmeldenummer: PCT/CH2002/000521
(87) Internationale Veröffentlichungsnummer: WO 2003/046454

(56) Entgegenhaltungen:
- DE-A- 3 439 860
- DE-B- 1 080 487
- US-A- 4 015 378

## Beschreibung

Die Erfindung bezieht sich auf einen Trockner für die Durchlauftrocknung von Lebensmittelprodukten, insbesondere von Teigwaren, entlang eines Produkt-Durchlaufweges im Inneren des Trockners mit einstellbaren und /oder regelbaren Klimazonen entlang des Produkt-Durchlaufweges, wobei der Trockner ein isolierendes Gehäuse mit nach aussen gewölbten Seitenwänden aufweist, welche entlang der im wesentlichen horizontalen Produktdurchlaufrichtung jeweils in einzelne horizontale Segmente bzw. Längssegmente unterteilt sind, die aus ihrer abdichtenden Verschlussposition von dem Gehäuse unabhängig voneinander derart wegbewegbar sind, dass der Trocknerinnenraum für eine Wartungsperson zugänglich wird.

Derartige Trockner, insbesondere für Teigwaren, (siehe DE-A- 3439860), sind bekannt und wurden in der Lebensmittelbranche, insbesondere der Teigwarenbranche, über Jahre hinweg erfolgreich eingesetzt.

Bei diesen bekannten Trocknern erstrecken sich die seitlichen Türen bzw. Klappen die als Bogenplatten bezeichnet werden, die einen Zugang ins Trocknerinnere ermöglichen, vom Deckenbereich bis zum Bodenbereich über die gesamte Höhe des Trocknergehäuses. Die üblicherweise an ihrem oberen horizontalen Rand an dem Trocknergehäuse angelenkten Klappen sind daher auf Grund Ihrer Grösse und ihres dadurch bedingten Gewichts nur schwer handhabbar. So muss von einer Wartungsperson, die ins Trocknerinnere gelangen möchte, einerseits eine grosse Kraft aufgebracht werden, um die Klappen anzuheben und nach oben zu schwenken, und andererseits die Klappen um einen grossen Winkel vom Trocknergehäuse wegschwenken, um ausreichend viel Platz zum Eintreten ins Trocknerinnere zu haben. Ein weiter Nachteil der grossen Klappen ist ihre starke absolute Verformung aufgrund ihrer Grösse aufgrund von Temperaturänderungen. Bei gewölbten Klappen mit einer gegebenen Durchbiegung führt eine Temperaturerhöhung und die dadurch hervorgerufene Längenausdehnung bei einer geschlossenen Klappe zu einer merklichen Zunahme der Durchbiegung, was in vielen Fällen zu Dichtigkeitsproblemen der Trocknertür bzw. Bogenplatte führt. Diese Dichtigkeitsprobleme könnten zwar durch entsprechend grosse und über weite Bereiche verformbare Dichtungen gelöst werden, doch bleibt das Problem der schwierigen und umständlichen Handhabung beim Öffnen und Schliessen ungelöst.

Der Erfindung liegt daher die Aufgabe zugrunde, einen Trockner der eingangs genannten Bauart bereitzustellen, dessen Türen bzw. Bogenplatten eine leichte Handhabung und gute Ergonomie für eine Wartungsperson, die ins Trocknerinnere gelangen möchte, ermöglichen und ausserdem eine geringe Anfälligkeit für Dichtigkeitsprobleme bei Temperaturänderungen haben.

Diese Aufgabe wird dadurch gelöst, dass bei dem eingangs genannten Trockner die jeweiligen Horizontalsegmente bzw. Längssegmente der Seitenwände wiederum senkrecht zur Produktdurchlaufrichtung von unten nach oben jeweils in mindestens zwei Vertikalsegmente unterteilt sind, die jeweils nach aussen gewölbt sind und von dem Gehäuse ebenfalls unabhängig voneinander wegbewegbar sind, so dass die Wartungsperson an der jeweiligen Stelle eines von dem Gehäuse wegbewegten Vertikalsegments Zugang zum Trocknerinnenraum hat. Durch diese vertikale Unterteilung der Horizontalsegmente in untere und obere Vertikalsegmente werden das Gewicht und die Abmessungen der durch die Vertikalsegmente gebildeten Klappen verringert, so dass auf Grund des geringeren Gewichts und der geringeren Sperrigkeit eine leichtere Handhabung der Klappen beim Öffnen und Schliessen des Trocknergehäuses ermöglicht wird. Durch die geringeren Abmessungen sind auch die temperaturbedingten Verformungen und damit verbundenen Änderungen der Durchbiegung der gewölbten Klappen weniger stark ausgeprägt und können von den elastischen Dichtungen zwischen den Klappen und dem Trocknergehäuse gut ausgeglichen werden. Damit sind aber auch die Dichtigkeitsprobleme des Standes der Technik gelöst.

Vorzugsweise ist an der Aussenseite der Gehäusewand jedem wegbewegbaren Vertikalsegments der Gehäusewand ein für die Wartungsperson begehbarer Bodenbereich zugeordnet, wobei insbesondere mindestens einigen der entlang der Produktdurchlaufrichtung aneinandergrenzenden Vertikalsegmente ein durchgehender begehbarer Bodenbereich zugeordnet ist. Dieser begehbare Bodenbereich ist z.B. der Hallenboden, auf dem der gesamte Trockner steht, oder ein galerieartiger oder balkonartiger, am Trocknergehäuse befestigter Bodenbereich für obere Trockneretagen. Somit erübrigt sich ein mühseliges und oftmals gefährliches Besteigen der oberen Trockneretagen mit Hilfe von Leitern oder ähnlichen Hilfsmitteln.

Zweckmässigerweise sind die Vertikalsegmente am Trocknergehäuse scharnierartig angelenkt und lassen sich vom Gehäuse wegschwenken. Die scharnierartigen Anlenkungen können mit einem Druckpunkt ausgestatten sein, sodass beim Wegschwenken der Vertikalsegmente eine zunächst ansteigende positive Kraft aufgebracht werden muss, bis nach Überwinden einer maximalen positiven Kraft eine negative Kraft das weitere Wegschwenken unterstützt. Ein solcher Druckpunkt ist besonders dann vorteilhaft, wenn die Vertikalsegmente nach oben weggeschwenkt werden. In diesem Fall bleiben die nach oben weggeschwenkten Vertikalsegmente bzw. Bogenplatten ohne zusätzliche Abstützung in ihrer Öffnungsstellung.

Vorzugsweise ist die nach aussen ragende Wölbung der Seitenwände bzw. der Vertikalsegmente eine eindimensionale Wölbung mit geradlinigen Erzeugenden. Dabei kann die eindimensionale Wölbung der Vertikalsegmente einerseits so ausgebildet sein, dass die geradlinigen Erzeugenden der Wölbungsfläche parallel zur Produktdurchlaufrichtung sind und die scharnierartige Anlenkung am oberen Rand der Vertikalsegmente mit einer parallel zu den geradlinigen Erzeugenden verlaufenden Drehachse angeordnet ist, so dass die Vertikalsegmente als "Klappe" nach oben wegschwenkbar sind. Andererseits kann die eindimensionale Wölbung der Vertikalsegmente auch so ausgebildet sein, dass die geradlinigen Erzeugenden der Wölbungsfläche orthogonal zur Produktdurchlaufrichtung sind, und die scharnierartige Anlenkung an einem seitlichen vertikalen Rand der Vertikalsegmente mit einer parallel zu den geradlinigen Erzeugenden verlaufenden Drehachse angeordnet ist, so dass die Vertikalsegmente als "Tür" seitlich wegschwenkbar sind.

Zweckmässigerweise werden die Vertikalsegmente durch mindestens ein Spannband in ihrer geschlossenen Stellung abdichtend an das Gehäuse gedrückt, wobei das Spannband bzw. die Spannbänder an der Aussenseite des jeweiligen Vertikalsegments anliegen und die geradlinigen Erzeugenden der Wölbung des Vertikalsegments orthogonal kreuzen.

Bei einer besonders bevorzugten Ausführung ist im Bereich der Unterteilung der jeweiligen Horizontalsegmente von unten nach oben zwischen dem unteren gewölbten Vertikalsegment und dem oberen gewölbten Vertikalsegment jeweils ein im wesentlichen vertikal verlaufender, vorzugsweise ebener Wandbereich angeordnet. Durch diese Massnahme wird die maximale Breite des Trocknergehäuses verringert und ein annähernd rechteckförmiger Querschnitt des Trocknergehäuses senkrecht zur Produktdurchlaufrichtung erzielt. Dies ist ergonomisch sinnvoll, da dadurch der Zugang zum oberen Vertikalsegment und dessen Bedienung erleichtert werden.

Eine möglicherweise vorhandene Unterteilung des Trocknerinnenraums in einen oberen Trocknerinnenraum und einen unteren Trocknerinnenraum befindet sich vorzugsweise auf der Höhe dieses im wesentlichen vertikal verlaufenden Wandbereichs.

In dem oberen Trocknerinnenraum und dem unteren Trocknerinnenraum kann z.B. jeweils ein gesondertes Trocknerklima einstellbar sein. Zur Einstellung des Trocknerklimas müssen die Temperatur und die Feuchtigkeit des Trocknerinnenraums veränderbar sein. Dies erfolgt durch Energiezufuhr und Stoffabfuhr z.B. über Zuleitungen und Ableitungen für Wasserdampf, Elektrizität und trockene bzw. feuchte Heisslufi. Für derartige diverse Versorgungsleitungen kann sich entweder ein Anbringungsbereich seitlich entlang des Trockners und/oder oberhalb der jeweiligen Vertikalsegmente entlang des Trockners erstrecken. Auf diese Weise wird die Versorgung des Trockners von oben her bewerkstelligt, wodurch die Zahl der Versorgungsleitungen in Bodenbereich und Seitenbereich des Trocknergehäuses verringert wird.

Die Energiezufuhr bzw. Stoffabfuhr erfolgt vorzugsweise zentral über die Stirnseiten bzw. Frontseiten des Trockners.

Zweckmässigerweise ist der an der Aussenseite einer Gehäusewand jedem wegbewegbaren Vertikalsegment zugeordnete begehbare Bodenbereich zumindest für die oberen Vertikalsegmente der Gehäusewand (obere Trockneretagen) galerieartig ausgebildet. Dadurch wird der Einsatz von Hebebühnen oder Leitern für den Zugang zu den oberen Trockneretagen erübrigt.

Vorzugsweise ist der galerieartige Bodenbereich auf Trägern gelagert, die von dem Trockner seitlich hervorstehen, wobei sich die Träger vorzugsweise quer zur Produktdurchlaufrichtung erstrecken. Diese sich quer von den Trockner erstreckenden Träger sind vorzugsweise zwischen dem oberen und dem unteren gewölbten Vertikalsegment angeordnet. Vorzugsweise ragen diese Träger an den beiden Seitenwänden heraus, und es erstreckt sich entlang beider Seitenwände des Trockners ein auf diesen herausragenden Trägern abgestützter begehbarer Bodenbereich bzw. Zwischenboden. Zweckmässigerweise wird dieser galerieartig ausgebildete Bodenbereich zusätzlich durch Zugstangen von oben getragen, die insbesondere an Querträgern am oberen Ende, das heisst am "Dach-" bzw. Deckenbereich des Trockners befestigt sind.

Zusätzlich zu den galerieartig ausbildeten Bodenbereichen für die oberen Trockneretagen kann auch das Dach des Trockners einen begehbaren Bodenbereich ("Dachgarten") aufweisen. Zusätzlich kann der erfindungsgemässe Trockner in mehreren Etagen von begehbaren Bodenbereichen umgeben sein, die durch fest installierte Treppen miteinander verbunden sind, wobei zweckmässigerweise die Zugstangen, über die die Bodenbereiche an den Querträgern am Deckenbereich des Trockners aufgehängt sind, zusammen mit Querstangen, die sich horizontal entlang des Trockners erstrecken und die vertikalen Zugstangen kreuzen, ein Geländer für den galerieartigen Bodenbereich bilden.

Weitere Vorteile, Merkmale und Anwendungsmöglichkeiten der Erfindung ergeben sich aus der folgenden Beschreibung eines bevorzugten Ausführungsbeispiels anhand der Zeichnung, wobei:
- Fig. 1: eine Perspektivansicht des erfindungsgemässen Trockners von schräg oben zeigt;
- Fig. 2: eine Ansicht der Stirnfläche des erfindungsgemässen Trockners zeigt;
- Fig. 3: eine Ansicht der Seitenfläche des erfindungsgemässen Trockners zeigt;
- Fig. 4: eine Ansicht des erfindungsgemässen Trockners von oben ist;
- Fig. 5a und Fig. 5b: vergleichend eine Ansicht der Stirnfläche bzw. eines Querschnitts eines Trockners des Stands der Technik bzw. eine Ansicht der Stirnfläche des erfindungsgemässen Trockners zeigen.

Der in Fig. 1 von schräg oben perspektivisch gezeigte Trockner besitzt ein isolierendes Gehäuse mit nach aussen gewölbten Seitenwänden 2, 3 sowie ebenen Stirnflächen am jeweiligen Ende seiner Längsausdehnung. Das Trocknergehäuse steht auf Füssen 16, wodurch ein Abstand vom Hallenboden gewährleistet wird. Die Seitenwände 2,3 sind teilweise bauchig nach aussen gewölbt, während der Deckenbereich 4 und der Bodenbereich des Trockners im wesentlichen eben ausgebildet sind. Die vordere und hintere in der Figur eben dargestellte Stirnfläche des Trockners kann als vordere und hintere Schnittebene durch einen erfindungsgemässen Trockner beliebiger Länge aufgefasst werden, wobei zwischen den beiden Schnittflächen beispielhaft acht Horizontalsegmente 21, 22,... 28, welche die Seitenwand 2 bilden, sowie acht Horizontalsegmente 31, 32,... 38, welche die Seitenwand 3 bilden, dargestellt sind.

Die Horizontalsegmente 21 bis 28 (siehe Fig. 4) der rechten Seitenwand 2 sowie die Horizontalsegmente 31 bis 38 (siehe Fig. 4) der linken Seitenwand 3 sind ausserdem jeweils entlang der Vertikalrichtung in drei unterschiedliche Segmente unterteilt. Jedes Horizontalsegment 21 bis 28 der linken Seitenwand 2, sowie jedes Horizontalsegment 31 bis 38 der rechten Seitenwand 2 ist jeweils in ein nach aussen gewölbtes unteres Vertikalsegment 21 a, 22a,.., 28a bzw. 31 a, 32a, ..., 38a sowie in ein oberes Vertikalsegment 21 b, 22b,..., 28b bzw. 31 b, 32b,..., 38b unterteilt, zwischen denen sich jeweils ein mittlerer ebener Bereich 21c, 22c,..., 28c bzw. 31c, 32c, .., 38c befindet. Die jeweils unten liegenden Vertikalsegmente 21 a bis 28a bzw. 31 a bis 38a sind einem unteren Trocknerinnenraum 10 zugeordnet, während die oben liegenden Vertikalsegmente 21 b bis 28b bzw. 31 b bis 38b einem oberen Trocknerinnenraum 9 zugeordnet sind. Auf der Höhe der ebenen Bereiche 21 c bis 28c bzw. 31 c bis 38c der Seitenwand 2 bzw. 3 des Trockners ist vorzugsweise eine Klimatrennung 18 (siehe Fig. 2) angeordnet, welche den unteren Trocknerinnenraum 10 von dem oberen Trocknerinnenraum 9 trennt.

Die unteren Vertikalsegmente 21 a bis 28a und die oberen Vertikalsegmente 21 b bis 28b der rechten Seitenwand 2 sowie die unteren Vertikalsegmente 31 a bis 38a und die oberen Vertikalsegmente 31 b bis 38b der linken Seitenwand 3 sind als Zugangstüren bzw. Zugangsklappen ausgebildet, die jeweils an ihrem oberen Rand 6 (siehe Fig. 2) um eine Drehachse D (Fig. 1) an dem Trocknergehäuse angelenkt sind. Auf diese Weise lassen sich die unteren und oberen Vertikalsegmente der linken und der rechten Seitenwand 2, 3 des Trocknergehäuses nach aussen schwenken (siehe Fig. 5) und ermöglichen so den Zugang in den Trocknerinnenraum.

Jedes der nach oben schwenkbaren Vertikalsegmente besitzt ein linkes Spannband 7 und ein rechtes Spannband 8, an deren unterem Ende jeweils eine Spannvorrichtung 7a bzw. 8a angebracht ist. Mit dieser Spannvorrichtung lassen sich die Vertikalsegmente in ihrer Schliessstellung fixieren. Beim Verschliessen wird das jeweilige Vertikalsegment nach unten geschwenkt, und die Spannvorrichtung 7a bzw. 8a wird am Trocknergehäuse eingehängt wonach durch Umlegen eines Hebels der Spannvorrichtung 7a bzw. 8a das Spannband 7 bzw. 8 gespannt wird und durch seine Spannung das jeweilige Vertikalsegment abdichtend gegen das Trocknergehäuse gedrückt wird.

Sämtliche Vertikalsegmente 21 a bis 28a, 21 b bis 28b, 31 a bis 38a und 31 b bis 38b sind eindimensional gewölbt und bilden eine gekrümmte Fläche, die sich durch Verschieben einer geradlinigen Erzeugenden G entlang einer gekrümmten Bahn ergeben, wobei die gekrümmte Bahn der Ansicht der Vertikalsegmente 21 a, 21 b, 31 a und 31 b von Fig. 2 entspricht. Somit verlaufen die Spannbänder 7 und 8 jedes Vertikalsegments senkrecht zur Erzeugenden G des jeweiligen Vertikalsegments.

Die unteren Vertikalsegmente 21 a bis 28a und 31 a bis 38a der rechten bzw. der linken Seitenwand 2, 3 des Trockners sind über den Hallenboden, auf dem der Trockner mit seinen Füssen 16 abgestellt ist, ohne weiteres begehbar. Damit die oberen Vertikalsegmente 21 b bis 28b und 31 b bis 38b der rechten bzw. der linken Seitenwand 2, 3 des Trockners ebenso leicht begehbar sind, ist ein zusätzlicher Bodenbereich bzw. Zwischenboden 5 vorgesehen, der sich von den ebenen Bereichen 21 c bis 28c und 31 c bis 38c der rechten bzw. linken Seitenwand 2, 3 des Trockners senkrecht in horizontaler Richtung balkonartig erstreckt. Dieser balkonartige oder galerieartige Bodenbereich 5 liegt auf horizontalen Trägern 12 auf, die über die gesamte Trockner-Längsrichtung verteilt jeweils horizontal angeordnet sind. Diese Träger 12 haben jeweils nur eine derartige Länge, die der Breite des Bodenbereichs 5 entspricht. Der auf den Trägern 12 aufliegende Bodenbereich 5 wird durch vertikale Zugstangen 13 gehalten, die sich zwischen einem jeweiligen Träger 12 und einem ihm zugeordneten Querträger 14 im Deckenbereich des Trockners erstrecken. Somit kann die auf den Bodenbereich 5 einwirkende Last (Eigengewicht plus Personen und Wartungswerkzeug) über die unteren Querträger 12 und die oberen Querträger 14 gleichmässig auf das Trocknergehäuse übertragen werden. Zur Sicherheit sind die vertikalen Zugstangen 13 mit zwei horizontalen Querstangen 15 verbunden, die sich über die gesamte Länge des Trockners erstrecken. Auf diese Weise wird durch die vertikalen Zugstangen und die horizontalen Querstangen 15 ein Geländer für den begehbaren Bodenbereich gebildet.

Fig. 2 ist eine Ansicht der Stirnfläche des erfindungsgemässen Trockners. Sämtliche Bezugsziffern der Fig. 1 wurden für entsprechende Elemente in Fig. 2 beibehalten. Man erkennt die Form der jeweiligen eindimensionalen Wölbung der Vertikalsegmente 21a a, 21 b, 31 a und 31 b. Zusammen mit den ebenen Bereichen 21 c und 31 c der rechten Seitenwand 2 bzw. der linken Seitenwand 3 erhält man mit den jeweiligen darüber und darunter liegenden Vertikalsegmenten einen im wesentlichen rechteckförmigen Querschnitt, das heisst eine im wesentlichen rechteckförmige Stirnfläche des Trockners, wobei lediglich im Bereich der Vertikalsegmente eine geringfügige Abweichung von der Rechteckform vorliegt. Gegenüber der Form des Trockners des Stands der Technik (siehe Fig. 5) ergibt sich somit eine insgesamt bessere Annäherung an die Rechteckform, wodurch eine bessere Nutzung des Trocknerinnerraums gewährleistet ist. Ein weiterer Vorteil der gegenüber dem Stand der Technik relativ kleinen durch die Vertikalsegmente gebildeten Klappen besteht darin, dass auf Grund der stets auftretenden Temperaturschwankungen am Gehäuse eine geringere temperaturbedingte absolute Längenänderung der Vertikalsegmente erfolgt. Da die Vertikalsegmente im geschlossenen Zustand am Trocknergehäuse fest eingespannt sind, findet bei Temperaturänderungen auch stets eine Änderung der Durchbiegung der Vertikalsegmente statt. Je kleiner die Abmessungen dieser Vertikalsegmente sind, desto kleiner ist auch die Änderung der Durchbiegung dieser Vertikalsegmente. Diese relativ kleinen Änderungen der Durchbiegung der Vertikalsegmente lassen sich aber ohne weiteres durch die üblichen Dichtungen zwischen den Vertikalsegmenten und dem Trocknergehäuse ausgleichen, wodurch bei dem erfindungsgemässen Trockner die beim Stand der Technik üblichen Dichtungsprobleme minimiert werden. Als weiterer Vorteil gegenüber der sich über die gesamte Trocknerhöhe erstreckenden grossen Klappe sei hier das geringere Gewicht der durch die Vertikalsegmente gebildeten erfindungsgemässen kleineren Klappen genannt. Dies erleichtert die Handhabung beim Öffnen und Schliessen der Klappen durch eine Wartungsperson.

Die Höhe H1 zwischen dem Hallenboden und der unteren horizontalen Kante der unteren Vertikalsegmente 21 a bzw. 31 a entspricht ungefähr der Höhe H2 zwischen dem Bodenbereich 5 der balkonartigen bzw. galerieartigen Aufhängung und der horizontalen Unterkante der Vertikalsegmente 21 b bzw. 31 b. Der Bodenbereich 5 hat eine derartige Breite, dass die oberen Vertikalsegmente 21 b und 31 b ausreichend weit vom Trocknergehäuse weggeschwenkt werden können. Dadurch ist ein bequemer Einstieg in den geöffneten Trockner möglich.

Fig. 3 ist eine Ansicht der Seitenflächen des erfindungsgemässen Trockners. In Fig. 3 ist nur die Seitenwand 2 gezeigt, doch ist die gegenüberliegende Seitenwand 3 vorzugsweise symmetrisch zu ihr aufgebaut. Auch hier wurden für sämtliche Elemente dieselben Bezugsziffern wie in den Figuren 1 und 2 verwendet. Die Vertikalsegmente 21a bis 28a sowie 21 b bis 28b erscheinen in ihrer Projektion der Seitenansicht rechteckförmig. Der Deckenbereich 4 des Trockners ist eben ausgebildet. Die Spannbänder 7 und 8 der jeweiligen oberen Vertikalsegmente 21 b bis 28b sind durch die vertikalen Zugstangen 13, die sich zwischen den Querträgern 14 auf der Höhe des Deckenbereichs 4 und den Querträgern 12 auf der Höhe des Bodenbereichs 5 erstrecken, teilweise verdeckt. Zusammen mit den beiden horizontalen Querstangen 15 bilden diese vertikalen Zugstangen 13 das Geländer für den balkonartigen bzw. galerieartigen Bodenbereich 5.

Fig. 4 ist eine Ansicht des erfindungsgemässen Trockners von oben. Man erkennt die Querträger 14, die sich über die gesamte Trocknerbreite sowie die Breite des Bodenbereichs 5 auf der linken und der rechten Seite erstrecken. Ebenfalls erkennt man die obere Querstange auf beiden Seiten des Trockners. Neben den nur andeutungsweise erkennbaren vertikalen Zugstangen 13 erkennt man den sich in der Längsrichtung des Trockners erstreckenden Träger 11 für den Bodenbereich 5 (siehe Fig. 1).

Fig. 5 ist eine vergleichende Nebeneinanderstellung eines Trockners des Stands der Technik gemäss Fig. 5a und des erfindungsgemässen Trockners gemäss Fig. 5b.

Und während beim Trockner beim Stands der Technik gemäss Fig. 5b der obere Trocknerinnenraum 9' und der untere Trocknerraum 10' in einem jeweils abgeschlossenen Trocknergehäuse enthalten sind, besteht der erfindungsgemässe Trockner gemäss Fig. 5b aus nur einem Trocknergehäuse, dessen Innenraum durch eine (nicht gezeigte) Trennwand in einen oberen Trocknerinnenraum 9 und einen unteren Trocknerinnenraum 10 unterteilt ist. Der erfindungsgemässe Trockner zeichnet sich daher durch eine kompaktere Bauweise gegenüber dem Trockner des Standes der Technik aus.

Beim Trockner des Standes der Technik gemäss Fig. 5a erstrecken sich die Klappen 21 a', 31 a' sowie 21 b' und 31b' jeweils über die gesamte Höhe des unteren bzw. oberen Trocknergehäuses von der Oberkante bis zur Unterkante des Gehäuses. Sie sind daher einerseits schwer und erleiden überdies grosse Durchbiegungen auf Grund von Temperaturschwankungen. Beim erfindungsgemässen Trockner gemäss Fig. 5b sind die durch die unteren Vertikalsegmente 21 a und 31 a sowie die oberen Vertikalsegmente 21 b und 31 b gebildeten Klappen nur etwa halb so gross, da sie sich nicht über die gesamte Höhe des unteren bzw. oberen Trocknerraums 10 bzw. 9 erstrecken. Durch die erfindungsgemässen ebenen Bereiche 21 c und 31 c der rechten und der linken Seitenwand 2 bzw. 3 des Trockners und durch die Bereitstellung des durch ein Geländer 17 abgesicherten Bodenbereichs 5 auf beiden Seiten des Trockners ergeben sich sowohl wie für den unteren Trocknerinnenraum 10 als auch für den oberen Trocknerinnenraum 9 ähnliche und vor allen Dingen erleichterte Zugangsbedingungen für eine Wartungsperson.

Wie man aus Fig. 5a und 5b weiter erkennt, wird durch die erfindungsgemässe Gestaltung des Trockners (Fig. 5b) eine weitere Verringerung des Verhältnisses Oberfläche/Volumen des Trockners erreicht. Dies führt zu geringen Abstrahlverlusten und einer Materialeinsparung und dadurch zu geringen Betriebs- bzw. Herstellungskosten (Energie- bzw. Materialeinsparung).

### Bezugszeichenliste

- 1: Gehäuse
- 2: Seitenwand
- 3: Seitenwand
- 4: Deckenbereich
- 5: Bodenbereich
- 6: oberer Rand des Vertikalsegments = D
- 7: Spannband eines jeweiligen Vertikalsegments, links
- 8: Spannband eines jeweiligen Vertikalsegments, rechts
- 9: oberer Trocknerinnenraum
- 10: unterer Trocknerinnenraum
- 11: Träger für Boden, längs
- 12: Träger für Boden, quer
- 13: Zugstange für Boden
- 14: Querträger für Stangen
- 15: Querstange
- 13,15: Geländer
- 16: Füsse
- 17: Geländer
- 18: Klimatrennung
- 21, 22, ..., 28: Horizontalsegmente bzw. Längssegmente, rechts
- 31, 32, ..., 38: Horizontalsegmente bzw. Längssegmente, links
- 21a, 22a,..., 28a: Vertikalsegmente, rechts, unten
- 21b, 22b,..., 28b: Vertikalsegmente, rechts, oben
- 31a, 32a,..., 38a: Vertikalsegmente, links, unten
- 31b,32b,...,38b: Vertikalsegmente, links, oben

## Patentansprüche

1. Trockner für die Durchlauftrocknung von Lebensmittelprodukten, insbesondere von Teigwaren, entlang eines Produktdurchlaufweges im Innern des Trockners mit einstellbaren und/oder regelbaren Klimazonen entlang des Produktdurchlaufweges, wobei der Trockner ein isolierendes Gehäuse (1) mit nach aussen gewölbten Seitenwänden (2, 3) aufweist, welche entlang der im wesentlichen horizontalen Produktdurchlaufrichtung jeweils in einzelne Horizontalsegmente (21, 22, ..., 28, 31, 32, ..., 38) unterteilt sind, die aus ihrer abdichtenden Verschlussposition von dem Gehäuse (1) unabhängig voneinander derart wegbewegbar sind, dass der Trocknerinnenraum für eine Wartungsperson zugänglich wird, **dadurch gekennzeichnet, dass** die jeweiligen Horizontalsegmente (21, 22, ..., 28, 31, 32, ..., 38) der Seitenwände (2, 3) wiederum senkrecht zur Produktdurchlaufrichtung von unten nach oben jeweils in mindestens zwei Vertikalsegmente (21 a, 22a, ..., 28a, 21 b, 22b, ..., 28b, 31 a, 32a, ..., 38a, 31 b, 32b, ..., 38b) unterteilt sind, die jeweils nach aussen gewölbt sind und von dem Gehäuse (1) ebenfalls unabhängig voneinander wegbewegbar sind, so dass die Wartungsperson an der jeweiligen Stelle eines von dem Gehäuse (1) wegbewegten Vertikalsegments (21a, 22a, ..., 28a, 21b, 22b, ..., 28b, 31a, 32a, ..., 38a, 31b, 32b, ..., 38b) Zugang zum Trocknerinnenraum hat.

2. Trockner nach Anspruch 1, **dadurch gekennzeichnet, dass** an der Aussenseite der Gehäusewand jedem wegbewegbaren Vertikalsegment (21a, 22a, .., 28a, 21b, 22b, ..., 28b, 31a, 32a, ..., 38a, 31b, 32b, ..., 38b) der Gehäusewand ein für die Wartungsperson begehbarer Bodenbereich (5a, 5b) zugeordnet ist.

3. Trockner nach Anspruch 2, **dadurch gekennzeichnet, dass** mindestens einigen der entlang der Produktdurchlaufrichtung aneinandergrenzenden Vertikalsegmente (21 a, 22a, ..., 28a, 21 b, 22b, ..., 28b, 31 a, 32a, ..., 38a, 31 b, 32b, ..., 38b) ein durchgehender begehbarer Bodenbereich (5a, 5b) zugeordnet ist.

4. Trockner nach einem der Ansprüche 1 bis 3, **dadurch gekennzeichnet, dass** die Vertikalsegmente (21 a, 22a, ..., 28a, 21 b, 22b, ..., 28b, 31 a, 32a, ..., 38a, 31 b, 32b, ..., 38b) am Gehäuse (1) scharnierartig angelenkt sind und durch Wegschwenken vom Gehäuse wegbewegbar sind.

5. Trockner nach einem der Ansprüche 1 bis 4, **dadurch gekennzeichnet, dass** die nach aussen ragende Wölbung der Seitenwände (2, 3) bzw. der Vertikalsegmente (21 a, 22a, ..., 28a, 21 b, 22b, ..., 28b, 31 a, 32a, ..., 38a, 31 b, 32b, ..., 38b) eine eindimensionale Wölbung mit geradlinigen Erzeugenden (G) ist.

6. Trockner nach Anspruch 5, **dadurch gekennzeichnet, dass** die eindimensionale Wölbung der Vertikalsegmente so ausgebildet ist, dass die geradlinigen Erzeugenden (G) der Wölbungsfläche parallel zur Produktdurchlaufrichtung sind und die scharnierartige Anlenkung am oberen Rand (6) der Vertikalsegmente (21 a, 22a, ..., 28a, 21 b, 22b, ..., 28b, 31 a, 32a, ..., 38a, 31 b, 32b, ..., 38b) mit einer parallel zu den geradlinigen Erzeugenden (G) verlaufenden Drehachse (D) angeordnet ist, so dass das Vertikalsegment als "Klappe" nach oben wegschwenkbar ist.

7. Trockner nach Anspruch 5, **dadurch gekennzeichnet, dass** die eindimensionale Wölbung der Vertikalsegmente so ausgebildet ist, dass die geradlinigen Erzeugenden der Wölbungsfläche orthogonal zur Produktdurchlaufrichtung sind und die scharnierartige Anlenkung an einem seitlichen Rand des Vertikalsegments mit einer parallel zu den geradlinigen Erzeugenden verlaufenden Drehachse angeordnet ist, so dass das Vertikalsegment als "Tür" seitlich wegschwenkbar ist.

8. Trockner nach einem der vorhergehenden Ansprüche, **dadurch gekennzeichnet, dass** die Vertikalsegmente (21 a, 22a, ..., 28a, 21 b, 22b, ..., 28b, 31 a, 32a, ..., 38a, 31 b, 32b, ..., 38b) durch mindestens ein Spannband (7, 8) in ihrer geschlossenen Stellung an das Gehäuse (1) abdichtend andrückbar sind, wobei das Spannband (7, 8) bzw. die Spannbänder an der Aussenseite des Vertikalsegments anliegen und die geradlinigen Erzeugenden (G) der Wölbung orthogonal kreuzen.

9. Trockner nach einem der vorhergehenden Ansprüche, **dadurch gekennzeichnet, dass** im Bereich der Unterteilung der jeweiligen Horizontalsegmente (21, ..., 28, 31,..., 38) von unten nach oben zwischen dem unteren gewölbten Vertikalsegment (21a, 22a,..., 28a, 31 a, 32a, ..., 38a) und dem oberen gewölbten Vertikalsegment (21 b, 22b, ..., 28b, 31 b, 32b, ..., 38b) jeweils ein im wesentlichen vertikal verlaufender Wandbereich (21 c, ..., 28c, 31 c, ..., 38c) angeordnet ist.

10. Trockner nach Anspruch 9, **dadurch gekennzeichnet, dass** der im wesentlichen vertikal verlaufende Wandbereich (21 c, ..., 28c, 31c,.... 38c) ein ebener Wandbereich ist.

11. Trockner nach Anspruch 9 oder 10, **dadurch gekennzeichnet, dass** der Trocknerinnenraum auf der Höhe des im wesentlichen vertikal verlaufenden Wandbereichs (21c,..., 28c, 31c,.... 38c) in einen oberen Trocknerinnenraum (9) und einen unteren Trocknerinnenraum (10) unterteilt ist.

12. Trockner nach Anspruch 11, **dadurch gekennzeichnet, dass** in dem oberen Trocknerinnenraum (9) und dem unteren Trocknerinnenraum (10) jeweils ein gesondertes Trocknerklima einstellbar ist.

13. Trockner nach einem der vorhergehenden Ansprüche, **dadurch gekennzeichnet, dass** sich mindestens ein Anbringungsbereich für diverse Versorgungsleitungen entlang des Trockners erstreckt.

14. Trockner nach Anspruch 13, **dadurch gekennzeichnet, dass** sich der mindestens eine Anbringungsbereich (40) oberhalb der jeweiligen Vertikalsegmente (21 b, 22b, ..., 28b, 31 b, 32b, ..., 38b), vorzugsweise im Deckenbereich und/oder unterhalb des galerieartigen Bodenbereichs, entlang des Trockners erstreckt.

15. Trockner nach einem der Ansprüche 2 bis 14, **dadurch gekennzeichnet, dass** der an der Aussenseite einer Gehäusewand jedem wegbewegbaren Vertikalsegment (21 a, 22a, ..., 28a, 21 b, 22b, ..., 28b, 31a, 32a, ..., 38a, 31 b, 32b, ..., 38b) zugeordnete begehbare Bodenbereich zumindest für die oberen Vertikalsegmente (21b, 22b, ..., 28b, 31b, 32b, ..., 38b) der Gehäusewand galerieartig ausgebildet ist.

16. Trockner nach Anspruch 15, **dadurch gekennzeichnet, dass** der galerieartige Bodenbereich auf Trägern (12) gelagert ist, die von dem Trockner seitlich hervorstehen.

17. Trockner nach Anspruch 16, **dadurch gekennzeichnet, dass** sich die Träger (12) quer zur Produktdurchlaufrichtung des Trockners hindurch erstrecken.

18. Trockner nach Anspruch 16 oder 17, **dadurch gekennzeichnet, dass** die Träger (12) an den beiden Seitenwänden herausragen und sich entlang beider Seitenwände (2, 3) des Trockners ein auf den herausragenden Trägern abgestützter begehbarer Bodenbereich (5) erstreckt.

19. Trockner nach einem der Ansprüche 15 bis 18, **dadurch gekennzeichnet, dass** der galerieartig ausgebildete Bodenbereich (5) durch Zugstangen (13) von oben getragen wird.

20. Trockner nach Anspruch 19, **dadurch gekennzeichnet, dass** die Zugstangen (13) an Querträgern (14) am oberen Ende ("Dach") des Trockners befestigt sind.

21. Trockner nach einem der vorhergehenden Ansprüche, **dadurch gekennzeichnet, dass** das Dach des Trockners einen begehbaren Bodenbereich aufweist.

22. Trockner nach einem der vorhergehenden Ansprüche, **dadurch gekennzeichnet, dass** er in mehreren Etagen von begehbaren Bodenbereichen umgeben ist, die durch fest installierte Treppen miteinander verbunden sind.

23. Trockner nach einem der Ansprüche 19 bis 22, **dadurch gekennzeichnet, dass** die Zugstangen (13) zusammen mit Querstangen (15) ein Geländer (13, 15) für den galerieartigen Bodenbereich (5) bilden.

## Claims

1. A dryer for the continuous-flow drying of food products, in particular pastas, along a product throughput path inside the dryer with adjustable and/or controllable climate zones along the product throughput path, wherein the dryer has an insulating casing (1) with outwardly curved lateral walls (2, 3), which are each divided along the essentially horizontal product throughput direction into individual horizontal segments (21, 22, ..., 28, 31, 32, ..., 38), which can be moved away from the casing (1) from their closed sealing position independently of each other in such a way as to make the interior of the dryer accessible for a maintenance person, **characterized in that** the respective horizontal segments (21, 22, ..., 28, 31, 32, ..., 38) of the lateral walls (2, 3) are in turn divided perpendicular to the product throughput direction from the bottom up into at least a respective two vertical segments (21a, 22a, ..., 28a, 21b, 22b, ..., 28b, 31a, 32a, ..., 38a, 31b, 32b, ..., 38b), which are each outwardly curved and can also be moved away from the casing (1) independently of each other, so that the maintenance person has access to the interior of the dryer at the respective location of a vertical segment (21a, 22a, ..., 28a, 21b, 22b, ..., 28b, 31a, 32a, ..., 38a, 31 b, 32b, ..., 38b) moved away from the casing (1).

2. The dryer according to claim 1, **characterized in that** each retractable vertical segment (21 a, 22a, ..., 28a, 21 b, 22b, ..., 28b, 31a, 32a, ..., 38a, 31b, 32b, ..., 38b) of the casing wall has allocated to it a floor area (5a, 5b) that can be traversed by the maintenance person on the outside of the casing wall.

3. The dryer according to claim 2, **characterized in that** at least several of the vertical segments (21 a, 22a, ..., 28a, 21b, 22b, ..., 28b, 31 a, 32a, ..., 38a, 31b, 32b, ..., 38b) adjacent along the product throughput direction have allocated to them a continuous, traversable floor area (5a, 5b).

4. The dryer according to one of claims 1 to 3, **characterized in that** the vertical segments (21a, 22a, ..., 28a, 21b, 22b, ..., 28b, 31a, 32a, ..., 38a, 31 b, 32b, ..., 38b) on the casing (1) are hinged, and can be retracted by swiveling away from the casing.

5. The dryer according to one of claims 1 to 4, **characterized in that** the outward curving of the lateral walls (2, 3) or the vertical segments (21 a, 22a, ..., 28a, 21b, 22b, ..., 28b, 31a, 32a, ..., 38a, 31 b, 32b, ..., 38b) is a one-dimensional curvature with straight generatrixes (G).

6. The dryer according to claim 5, **characterized in that** the one-dimensional curvature of the vertical segments is designed in such a way that the straight generatrixes (G) of the curved surface run parallel to the product throughput direction, and the hinged joint at the upper edge (6) of the vertical segments (21 a, 22a, ..., 28a, 21 b, 22b, ..., 28b, 31 a, 32a, ..., 38a, 31 b, 32b, ..., 38b) is arranged with a rotational axis (d) running parallel to the straight generatrixes (G), so that the vertical segment can be swiveled up and away as a "flap".

7. The dryer according to claim 5, **characterized in that** the one-dimensional curvature of the vertical segments is designed in such a way that the straight generatrixes of the curved surface run orthogonal to the product throughput direction, and the hinged joint at a lateral edge of the vertical segment is arranged with a rotational axis running parallel to the straight generatrixes, so that the vertical segment can be swiveled to the side as a "door".

8. The dryer according to one of the preceding claims, **characterized in that** the vertical segments (21a, 22a, ..., 28a; 21b, 22b, ..., 28b, 31a, 32a, ..., 38a, 31b, 32b, ..., 38b) can be sealed against the casing (1) by at least one strap retainer (7, 8) in their closed position, wherein the strap retainer (7, 8) or the strap retainers abut the outside of the vertical segment, and the straight generatrixes (G) orthogonally intersect the curvature.

9. The dryer according to one of the preceding claims, **characterized in that** a respective essentially vertically running wall area (21 c, ..., 28c, 31c, ..., 38c) is arranged in the area where the respective horizontal segments (21, ..., 28, 31, ..., 38) are subdivided from the bottom up between the lower curved vertical segment (21 a, 22a, ..., 28a, 31 a, 32a, ..., 38a) and upper curved vertical segment (21 b, 22b, ..., 28b , 31 b, 32b, ..., 38b).

10. The dryer according to claim 9, **characterized in that** the essentially vertically running wall area (21c, ..., 28c, 31c, ..., 38c) is a flat wall area.

11. The dryer according to claim 9 or 10, **characterized in that** the dryer interior space is divided into an upper dryer interior space (9) and a lower dryer interior space (10) at the height of the essentially vertically running wall area (21 c, ..., 28c, 31 c, ..., 38c).

12. The dryer according to claim 11, **characterized in that** a separate respective dryer climate can be set in the upper dryer interior space (9) and lower dryer interior space (10).

13. The dryer according to one of the preceding claims, **characterized in that** at least one connection area for various supply lines extends along the dryer.

14. The dryer according to claim 13, **characterized in that** the lat least one connection area (40) extends along the dryer, above the respective vertical segments (21 b, 22b, ..., 28b, 31 b, 32b, ..., 38b), preferably in the cover area and/or below the gallery-type floor area.

15. The dryer according to one of claims 2 to 14, **characterized in that** the traversable floor area allocated to each retractable vertical segment (21a, 22a, ..., 28a, 21b, 22b, ..., 28b, 31a, 32a, ..., 38a, 31 b, 32b, ..., 38b) on the outside of a casing wall is designed at least for the upper vertical segment (21 b, 22b, ..., 28b , 31 b, 32b, ...,38b).

16. The dryer according to claim 15, **characterized in that** the gallery-type floor area is mounted on carriers (12) that project laterally from the dryer.

17. The dryer according to claim 16, **characterized in that** the carriers (12) extend transverse to the product throughput direction of the dryer.

18. The dryer according to claim 16 or 17, **characterized in that** the carriers (12) project on both lateral walls, and a traversable floor area (5) supported on the projecting carriers extends along both lateral walls (2, 3) of the dryer.

19. The dryer according to one of claims 15 to 18, **characterized in that** the gallery-type designed floor area (5) is borne from above by tie rods (13).

20. The dryer according to claim 19, **characterized in that** the tie rods (13) are secured to transverse carriers (14) at the upper end ("roof") of the dryer.

21. The dryer according to one of the preceding claims, **characterized in that** the roof of the dryer has a traversable floor area.

22. The dryer according to one of the preceding claims, **characterized in that** it is surrounded in several floors by traversable floor areas interconnected by fixedly installed steps.

23. The dryer according to one of claims 19 to 22, **characterized in that** the tie rods (13) in conjunction with transverse rods (15) form a barrier (13, 15) for the gallery-type floor area (5).

## Revendications

1. Séchoir pour le séchage ininterrompu de produits alimentaires, notamment de pâtes alimentaires, le long d'un trajet de passage du produit à l'intérieur du séchoir, avec des zones climatiques réglables et/ou ajustables le long du trajet de passage du produit, le séchoir comportant un carter isolant (1) avec des parois latérales cintrées vers l'extérieur (2, 3), qui le long de la direction de passage du produit sensiblement horizontale, sont respectivement divisées en segments horizontaux individuels (21, 22, ..., 28, 31, .... 38), qui à partir de leur position de fermeture étanche peuvent être déplacés loin du carter (1) indépendamment les uns des autres, pour rendre l'intérieur du séchoir accessible à une personne chargée de la maintenance, **caractérisé en ce que** les segments horizontaux respectifs (21, 22, ...; 28, 31, ..., 38) des parois latérales (2, 3) sont à nouveau divisées perpendiculairement à la direction de passage du produit, du bas vers le haut, respectivement en au moins deux segments verticaux (21 a, 22a, ..., 28a, 21 b, 22b, ..., 28b, 31a, 32a ..., 38a, 31 b, 32b, ..., 38b) qui sont respectivement cintrés vers l'extérieur et peuvent être déplacés loin du carter (1), également indépendamment les uns des autres, pour permettre à la personne chargée de la maintenance d'avoir accès à l'intérieur du séchoir à l'endroit respectif d'un segment vertical (21 a, 22a, ..., 28a, 21 b, 22b, ..., 28b, 31 a, 32a ..., 38a, 31 b, 32b, ..., 38b) pouvant être déplacé loin du carter (1).

2. Séchoir selon la revendication 1, **caractérisé en ce qu'**une zone de fond inférieur praticable pour la personne chargée de la maintenance est associée à chaque segment vertical déplaçable (21a, 22a, ..., 28a, 21 b, 22b, ..., 28b, 31a, 32a ..., 38a, 31 b, 32b, ..., 38b) de la paroi du carter, sur la face extérieure de la paroi du carter.

3. Séchoir selon la revendication 2, **caractérisé en ce qu'**une zone de fond inférieur praticable en continu (5a, 5b) est associée à au moins certains segments verticaux (21 a, 22a, ..., 28a, 21 b, 22b, ..., 28b, 31 a, 32a ..., 38a, 31 b, 32b, ..., 38b) adjacents, le long de la direction de passage du produit.

4. Séchoir selon l'une quelconque des revendications 1 à 3, **caractérisé en ce que** les segments verticaux (21a, 22a, ..., 28a, 21b, 22b, ..., 28b, 31a, 32a ..., 38a, 31b, 32b, ..., 38b) sont articulés sur le carter (1) à la façon de charnières et peuvent être déplacés par pivotement loin du carter.

5. Séchoir selon l'une quelconque des revendications 1 à 4, **caractérisé en ce que** le cintrage saillant vers l'extérieur des parois latérales (2, 3) ou des segments verticaux (21 a, 22a, ..., 28a, 21 b, 22b, ..., 28b, 31a, 32a ..., 38a, 31b, 32b, ..., 38b) est un cintrage à une dimension avec des génératrices (G) rectilignes.

6. Séchoir selon la revendication 5, **caractérisé en ce que** le cintrage à une dimension des segments verticaux est conçu de façon à ce que les génératrices rectilignes (G) de la surface de cintrage soient parallèles à la direction de passage des produits et à ce que l'articulation du type d'une charnière sur le bord supérieur (6) des segments verticaux (21 a, 22a, ..., 28a, 21 b, 22b, ..., 28b, 31 a, 32a ..., 38a, 31 b, 32b, ..., 38b) soit disposée avec un axe de rotation (D) s'étendant à la parallèle des génératrices rectilignes (G), pour que le segment vertical puisse être pivoté vers le haut, à la façon d'une "trappe".

7. Séchoir selon la revendication 5, **caractérisé en ce que** les cintrages à une dimension des segments verticaux sont conçus de façon à ce que les génératrices rectilignes de la surface de cintrage soient orthogonales par rapport à la direction de passage du produit et à ce que l'articulation du type d'une charnière soit disposée sur un bord latéral du segment vertical avec un axe de rotation s'étendant à la parallèle des génératrices rectilignes, pour que le segment vertical puisse être pivoté latéralement, à la façon d'une "porte".

8. Séchoir selon l'une quelconque des revendications précédentes, **caractérisé en ce que** les segments verticaux (21 a, 22a, .., 28a, 21 b, 22b, ..., 28b, 31 a, 32a ..., 38a, 31 b, 32b, ..., 38b) peuvent être pressés de façon étanche dans leur position fermée sur le carter par au moins une bande de serrage (7, 8), la bande de serrage (7, 8) ou les bandes de serrage s'appuyant sur la face extérieure du segment vertical et croisant de façon orthogonale les génératrices rectilignes (G) du cintrage.

9. Séchoir selon l'une quelconque des revendications précédentes, **caractérisé en ce que** respectivement une zone de paroi s'étendant sensiblement à la verticale (21 c, ..., 28c, 31c, ... 38c) est disposée dans la zone de division des segments horizontaux respectifs (21, 22, ..., 28, 31, ..., 38), du bas vers le haut, entre le segment vertical cintré inférieur (21 a, 22a, ..., 28a, 31 a, 32a ..., 38a) et le segment vertical cintré supérieur (21 b, 22b, ..., 28b, 31 b, 32b, ..., 38b).

10. Séchoir selon la revendication 9, **caractérisé en ce que** la zone de paroi s'étendant sensiblement à la verticale (21c, ..., 28c, 31c, ... 38c) est une zone de paroi plane.

11. Séchoir selon la revendication 9 ou 10, **caractérisé en ce qu'**à hauteur de la zone de paroi s'étendant sensiblement à la verticale (21 c, ..., 28c, 31 c, ... 38c), l'intérieur du séchoir est divisé en une zone intérieure supérieure du séchoir (9) et en une zone intérieure inférieure du séchoir (10).

12. Séchoir selon la revendication 11, **caractérisé en ce qu'**un climat particulier pour le séchoir est réglable dans la zone intérieure supérieure du séchoir (9) et dans la zone intérieure inférieure du séchoir (10).

13. Séchoir selon l'une quelconque des revendications précédentes, **caractérisé en ce qu'**au moins une zone de montage pour diverses conduites d'alimentation s'étend le long du séchoir.

14. Séchoir selon la revendication 13, **caractérisé en ce qu'**au moins la zone de montage (40) s'étend au-dessus des segments verticaux respectifs (21b, 22b, ..., 28b, 31b, 32b, ..., 38b), de préférence dans la zone du fond supérieur et/ou en dessous de la zone du fond inférieur du type d'une galerie, le long du séchoir.

15. Séchoir selon l'une quelconque revendications 2 à 14, **caractérisé en ce que** chaque zone de fond inférieur praticable associé à chaque segment vertical déplaçable (21 a, 22a, ..., 28a, 21 b, 22b, ..., 28b, 31 a, 32a ..., 38a, 31 b, 32b, ..., 38b) sur la face extérieure d'une paroi du carter est conçue à la façon d'une galerie au moins pour les segments verticaux supérieurs (21b, 22b, ..., 28b, 31b, 32b, ..., 38b) de la paroi du carter.

16. Séchoir selon la revendication 15, **caractérisé en ce que** la zone de fond du type d'une galerie est logée sur des supports (12), qui saillissent latéralement du séchoir.

17. Séchoir selon la revendication 16, **caractérisé en ce que** les supports (12) s'étendent à la transversale de la direction de passage du produit dans le séchoir.

18. Séchoir selon la revendication 16 ou 17, **caractérisé en ce que** les supports (12) saillissent sur les deux parois latérales et **en ce qu'**une zone de fond praticable (5) soutenue sur les supports saillants s'étend le long des deux parois latérales (2, 3) du séchoir.

19. Séchoir selon l'une quelconque des revendications 15 à 18, **caractérisé en ce que** la zone de fond (5) conçue à la façon d'une galerie (5) est portée par le haut par des tirants (13).

20. Séchoir selon la revendication 19, **caractérisé en ce que** les tirants (13) son fixés sur des traverses (14) sur l'extrémité supérieure ("toit") du séchoir.

21. Séchoir selon l'une quelconque des revendications précédentes, **caractérisé en ce que** le toit du séchoir comporte une zone de fond praticable.

22. Séchoir selon l'une quelconque des revendications précédentes, **caractérisé en ce que** sur plusieurs étages, il est entouré de zones de fond praticables qui sont reliées entre elles par des escaliers fixement installés.

23. Séchoir selon l'une quelconque des revendications 19 à 22, **caractérisé en ce que** tirants (13), en association avec les traverses (15) forment une balustrade (13, 15) pour la zone de fond (5) du type d'une galerie.
